# EUROPÄISCHE PATENTSCHRIFT

(11) **EP 0 017 278 B1**
(45) Veröffentlichungstag und Bekanntmachung des Hinweises auf die Patenterteilung: **18.05.1983**
(21) Anmeldenummer: 80200246.9
(22) Anmeldetag: 18.03.1980
(51) Int. Cl.: E04B 5/57, E04F 13/08

(54) **Systemwand oder -decke**
Wall or ceiling system
Système de murs ou de plafonds

(30) Priorität: 20.03.1979 NL 7902166; 27.12.1979 NL 7909311
(43) Veröffentlichungstag der Anmeldung: 15.10.1980
(73) Patentinhaber: Mosch, Joannes Willibrordus, t' Zand (NL); Mosch, Theodorus Willibrordus, t' Zand (NL); Mosch, Willibrordus, t' Zand (NL)
(72) Erfinder: Mosch, Joannes Willibrordus, t' Zand (NL); Mosch, Theodorus Willibrordus, t' Zand (NL); Mosch, Willibrordus, t' Zand (NL)
(74) Vertreter: Koomen, Jan

## Beschreibung

Die Erfindung betrifft eine Systemwand oder -decke, bestehend aus einer Anzahl paralleler Tragprofile, welche an einer Baukonstruktion befestigbar sind und rechtwinklig zu den Tragprofilen verlaufende Blenden tragen, wobei unmittelbar an die Tragprofile nach aussen bzw. nach unten vorstehende Klemmfüsse befestigt sind, die in wenigstens einen an der Ober- bzw. Rückseite jeder Blende eingefrästen Schlitz eingreifen.

Bei einer durch das DE-U-7 221 820 bekannten derartigen Systemwand sind die Blenden an der Baukonstruktion aufgehängt mittels Befestigungsorgane mit Klemmfüssen die in an der Rückseite der Blenden angeformte Schlitze eingreifen.

Die Schlitze sind dabei schwalbenschwanzförmig ausgebildet und müssen die an den Schlitzen angepassten Klemmfüsse durch Einschieben in die Schlitze gebracht werden, was umständlich ist.

Ferner offenbart die CH-A-51 596 eine Systemdecke, bei der die Blenden an Tragprofilen aufgehängt sind mittels Befestigungsorgane, die versehen sind mit nach unten vorstehenden Klemmfüssen, deren Endbereiche zueinander abgewinkelt sind und paarweise eingreifen in zwei, an der Oberseite der Blenden angeformten Schlitzen.

Die Klemmfüsse umfassen dabei eine, zwischen den Schlitzen gebildete, etwa schwalbenschwanzförmige Leiste. Auch bei dieser bekannten Systemdecke müssen die Klemmfüsse in die Schlitze eingeschoben werden, was umständlich ist.

Der Erfindung liegt die Aufgabe zugrunde, diese Nachteile oben angegebener bekannter Systemwände oder -decken zu vermeiden.

Erfindungsgemäss wird diese Aufgabe dadurch gelöst, dass die Klemmfüsse derart abgewinkelt und durch Anpressen der Blenden verformt sind, dass ihre scharfkantigen freien und zu den Tragprofilen weisenden Enden in das Blendenmaterial einer der beiden einander gegenüberliegenden Begrenzungswandungen des Schlitzes etwas eindringen, so dass die Wirkung eines Widerhakens eintritt.

Die Blenden können in einfacher Weise mit den Tragprofilen dadurch verbunden werden, dass die Klemmfüsse in die Schlitze eingedrückt werden.

Bei einer besonders vorteilhaften Ausführungsform der Erfindung verlaufen die mit den Begrenzungswandungen der Schlitze zusammenwirkenden Endbereiche der Klemmfüsse in zwei voneinander abgekehrten Richtungen und im wesentlichen senkrecht zur Längsrichtung der Blenden und der darin angebrachten Schlitze.

Bei einer weiteren Ausbildung der erfindungsgemässen Systemwand oder-decke ist jede Blende versehen mit zwei, einen Abstand voneinander aufweisenden Schlitzen, in die die Klemmfüsse eingreifen.

Die Klemmfüsse können in unterschiedlicher Weise mit den Tragprofilen verbunden sein.

Die Erfindung sieht auch die Möglichkeit vor, dass die Klemmfüsse einstückig mit den Tragprofilen sind.

Dabei können die Klemmfüsse aus den Tragprofilen ausgestanzt sein.

Bei einer anderen Ausführungsform der Erfindung sind einstückig mit den Klemmfüssen an diesen Befestigungsorgane angebracht, von denen jedes ein im wesentlichen rechteckiges und vorzugsweise flächiges Mittelteil aufweist, an dem einander gegenüberliegende und vorzugsweise zueinander parallelen Randbereiche zu den Klemmfüssen geformt sind.

Die beiden anderen, einander gegenüberliegenden und vorzugsweise zueinander parallelen Randbereiche des Mittelteils können dabei Flansche des Tragprofiles umgreifen.

In der Zeichnung sind Ausführungsbeispiele der Erfindung dargestellt. Es zeigt
Fig. 1 einen Ausschnitt aus einer Systemdecke in Vorderansicht,
Fig. einen Schnitt nach der Linie a-a der Fig.1,
Fig. 3 eine der Fig. 1 entsprechende Darstellung einer zweiten Ausführungsform,
Fig. einen Schnitt nach der Linie b-b der Fig. 3.

Die Systemdecke gemäss den Fig. 1 und 2 weist eine Anzahl paralleler, in Abständen voneinander angeordneter Tragprofile 1 auf, die mit Ankern 2 an der Baukonstruktion aufgehängt sind. Aus den U-förmigen Tragprofilen 1 sind streifenförmige Klemmfüsse 3 gestanzt, die an den Enden widerhakenförmig gebogen sind. Diese Klemmfüsse greifen in an der Oberseite der Blenden 4 eingefräste Schlitze 5 ein.

An den Längsseiten sind die Blenden 4 mit Einschnitten 6 versehen, in die Abdeckstreifen 7 einschiebbar sind.

Die Systemdecke wird in der Weise angebracht, dass zunächst die Tragprofile 1 an der Baukonstruktion aufgehängt werden, worauf die Blenden 4 einfach mit den Schlitzen 5 über die Klemmfüsse 3 geschoben werden. Letztere erfahren dabei gegebenenfalls eine geringe elastische Verformung im Sinne einer Durchmesserverringerung des gebogenen Abschnittes. Der dadurch bewirkte Druck führt dazu, dass die freien Enden der Klemmelemente geringfügig in das die Blende 4 bildende Material eindringen. Dadurch wird im Ergebnis eine formschlüssige Verbindung bewirkt.

Es ist natürlich auch möglich, die Decke auf dem Boden vorzubereiten und sie alsdann als Ganzes mit den Ankern 2 der Baukonstruktion aufzuhängen.

Bei der Ausführungsform gemäss den Fig. 3 und 4 sind die Blenden unter Verwendung von Befestigungsorganen 8 an den T-förmigen Tragprofilen angebracht. Diese Befestigungsorgane 8 werden aus einem flachen, im wesentlichen rechteckigen Blechabschnitt in der Weise hergestellt, dass zwei einander gegenüberliegende Randbereiche zur Herstellung der Klemmelemente 3 abgebogen und abgewinkelt werden. Die kokrete Formgebung ergibt sich aus den Fig. 3 und 4 der Zeichnung. Auch hier gilt, dass es zu einer formschlüssigen Verbindung zwischen diesen Klemmelementen und der Blende 4 kommt. Da jedes Befestigungsorgan mit zwei Klemmfüssen 3 versehen ist, die an einander entgegengesetzten Seiten angebracht sind, ergibt sich hier eine besonders wirkungsvolle Befestigung.

Die anderen beiden Randbereiche 10 des Befestigungsorganes 8 sind entsprechend der Querschnittsform des Tragprofils 1 umgebogen, so dass sie die Flansche 9 des Profils hintergreifen und somit eine formschlüssige Verbindung bewirken.

## Patentansprüche

1. Systemwand oder -decke, bestehend aus einer Anzahl paralleler Tragprofile (1), welche an einer Baukonstruktion befestigbar sind und rechtwinklig zu den Tragprofilen (1) verlaufende Blenden (4) tragen, wobei unmittelbar an die Tragprofile (1) nach aussen bzw. nach unten vorstehende Klemmfüsse (3) befestigt sind, die in wenigstens einen an der Ober- bzw. Rückseite jeder Blende (4) eingefrästen Schlitz (5) eingreifen, dadurch gekennzeichnet, dass die Klemmfüsse (3) derart abgewinkelt und durch Anpressen der Blenden (4) verformt sind, dass ihre scharfkantigen freien und zu den Tragprofilen (1) weisenden Enden in das Blendenmaterial einer der beiden einander gegenüberliegenden Begrenzungswandungen des Schlitzes (5) etwas eindringen, so dass die Wirkung eines Widerhakens eintritt.

2. Systemwand oder -decke nach Anspruch 1, dadurch gekennzeichnet, dass die mit den Begrenzungswandungen der Schlitze (5) zusammenwirkenden Endbereiche der Klemmfüsse (3) in zwei voneinander abgekehrten Richtungen und im wesentlichen senkrecht zur Längsrichtung der Blenden (4) und der darin angebrachten Schlitze (5) verlaufen.

3. Systemwand oder -decke nach Anspruch 2, dadurch gekennzeichnet, dass jede Blende (4) versehen ist mit zwei einen Abstand voneinander aufweisenden Schlitzen (5), in die die Klemmfüsse (3) paarweise eingreifen.

4. Systemwand oder -decke nach einem der vorangehenden Ansprüche, dadurch gekennzeichnet, dass die Klemmfüsse (3) einstückig mit den Tragprofilen (1) sind.

5. Systemwand oder -decke nach einem der Ansprüche 1 bis 3, dadurch gekennzeichnet, dass die einstückigen Klemmfüsse (3) Befestigungsorgane (8) aufweisen, von denen jedes ein im wesentlichen rechteckiges und vorzugsweise flächiges Mittelteil aufweist, an dem einander gegenüberliegende und vorzugsweise zueinander parallele Randbereiche zu den Klemmfüssen (3) geformt sind.

6. Systemwand oder -decke nach Anspruch 5, dadurch gekennzeichnet, dass die beiden anderen, einander gegenüberliegenden und vorzugsweise zueinander parallelen Randbereiche (10) des Mittelteiles Flansche (9) des Tragprofiles (1) umgreifen.

7. Systemwand oder -decke nach Anspruch 4, dadurch gekennzeichnet, dass die Klemmfüsse (3) aus dem Tragprofil (1) ausgestanzt sind.

## Claims

1. Wall or ceiling system consisting of a plurality of parallel disposed supporting girders (1) attached to the building structure and carrying slabs (4) extending perpendicularly to the girders (1), to which girders (1) clamping feet (3) are attached protruding outwardly or downwardly and engaging at least one slit (5) cut into the upper or back side of each slab (4), characterized in that the clamping feet (3) are flanged and distorded by pressing the slabs against the clamping feet in such a manner that their sharp free ends directed to the girders penetrate into the slabmaterial of one of the opposite slit walls, thereby effecting the action of a barb.

2. Wall or ceiling system as claimed in claim 1, characterized in that the end portions of the clamping feet (3) cooperating with the slit walls extend in two opposite directions, substantially perpendicularly to the longitudinal direction of the slabs (4) and the slits (5) cut therein.

3. Wall or ceiling system as claimed in claim 2, characterized in that each slab (4) is provided with two spaced slits (5) with which the clamping feet (3) engage in pairs.

4. Wall or ceiling system as claimed in one of the preceding claims, characterized in that the clamping feet (3) are integrally joined to the supporting girders (1).

5. Wall or ceiling system as claimed in one of the claims 1 to 3, characterized in that the clamping feet (3) forming one piece, are provided with fastening members (8), each consisting of a substantially rectangular and preferably planar midportion, of which opposite and preferably parallel end-portions are formed to the clamping feet (3).

6. Wall or ceiling system as claimed in claim 5, characterized in that both other opposite and preferably parallel endportions (10) of the midportion (9) enclose flanges (9) of the supporting girder (1).

7. Wall or ceiling system as claimed in claim 4, characterized in that the clamping feet (3) are punched out of the supporting girder (1).

## Revendications

1. Structure de mur ou plafond composé d'une pluralité de profilés porteurs parallèles (1) qui peuvent être fixés à une structure de bâtiment et portent des panneaux (4) dirigés perpendiculairement aux profilés porteurs (1), des pieds de blocage (3) en saillie vers l'extérieur ou vers le bas étant fixés directement aux profilés porteurs (1) et s'engageant dans au moins une fente (5) pratiquée sur le côté supérieur ou postérieur de chaque panneau (4), caractérisé en ce que les pieds de blocage (3) sont coudés et déformés par le serrage des panneaux (4) de manière telle que leurs extrémités libres à arête vive tournées vers les profilés porteurs pénètrent un peu dans la matière de panneau de l'une des deux parois limites opposées de la fente (5), de sorte qu'il se produit l'action d'un crochet.

2. Structure de mur ou plafond selon la revendication 1, caractérisé en ce que les régions terminales des pieds de blocage (3), coopérant avec les parois limites des fentes (5), sont dirigées dans deux sens opposés l'un à l'autre et de manière sensiblement perpendiculaire à la direction longitudinale des panneaux (4) et des fentes (5) pratiquées dans ceux-ci.

3. Structure de mur ou plafond selon la revendication 2, caractérisé en ce que chaque panneau (4) est muni de deux fentes (5) espacées entre elles et dans lesquelles les pieds de blocage (3) s'engagent par paires.

4. Structure de mur ou de plafond selon l'une des revendications précédentes, caractérisé en ce que les pieds de blocage (3) font corps avec les profilés porteurs (1).

5. Structure de mur ou de plafond selon l'une des revendications 1 à 3, caractérisé en ce que les pieds de blocage d'une seule pièce (3) présentent des organes de fixation (8) dont chacun présente une partie centrale sensiblement rectangulaire et de préférence plane sur laquelle sont formées, du côté des pieds de blocage (3), des régions marginales opposées l'une à l'autre et de préférence parallèles entre elles.

6. Structure de mur ou plafond selon la revendication 5, caractérisé en ce que les deux autres régions marginales (10) de la partie centrale, opposées l'une à l'autre et de préférence parallèles entre elles, entourent des rebords (9) du profilé porteur (1).

7. Structure de mur ou plafond selon la revendication 6, caractérisé en ce que les pieds de blocage (3) sont découpés dans le profilé porteur (1).
